# EUROPÄISCHE PATENTSCHRIFT

(11) **EP 1 198 296 B1**
(45) Veröffentlichungstag und Bekanntmachung des Hinweises auf die Patenterteilung: **27.08.2003**
(21) Anmeldenummer: 00944019.9
(22) Anmeldetag: 08.07.2000
(51) Int. Cl.: B03C 1/033, B03C 1/034

(54) **HOCHGRADIENTEN-MAGNETABSCHEIDER**
HIGH GRADIENT MAGNETIC SEPARATOR
SEPARATEUR MAGNETIQUE A GRADIENT ELEVE

(30) Priorität: 22.07.1999 DE 19934427
(43) Veröffentlichungstag der Anmeldung: 24.04.2002
(73) Patentinhaber: Forschungszentrum Karlsruhe GmbH, 76133 Karlsruhe (DE)
(72) Erfinder: FRANZREB, Matthias, D-76185 Karlsruhe (DE); HÖLL, Wolfgang, D-76275 Ettlingen (DE); HOFFMANN, Christian, D-68753 Waghäusel (DE)
(86) Internationale Anmeldenummer: EP0006498
(87) Internationale Veröffentlichungsnummer: WO01007167

(56) Entgegenhaltungen:
- GB-A- 2 163 676
- US-A- 4 941 969

## Beschreibung

Die Erfindung betrifft einen Hochgradienten-Magnetabscheider gemäß dem Oberbegriff des ersten Patentanspruchs.

Einen generellen Überblick über verschiedene Bautypen von Magnetscheidern sowie deren Einsatzvbereiche findet sich in [1]. Danach lassen sich grobe stark magnetische Partikel, wie z. B. Magnetiterze mit Partikelgrößen > 75 µm, stark magnetische feinere Partikel aus wäßrigen Suspensionen sogar bis zu einer Größe von ca. 10-20 µm bereits mit einfachen Trommel- oder Bandscheidern abtrennen. Für noch feinere Partikel im Mikrometerbereich kommt dagegen bisher nur die sogenannte Hochgradienten-Magnetseparation zum Einsatz, deren Funktionsprinzip auf der Generierung starker Feldstärkegradienten durch das Einbringen einer ferromagnetischen Matrixstruktur in ein äußeres Magnetfeld beruht. Die Matrixstruktur besteht in der Regel aus ungeordneter Stahlwolle bzw. geordneten Drahtnetzen oder profilierten Metallplatten. Die Elemente der Matrixstruktur werden durch das äußere Feld aufmagnetisiert und bilden ihrerseits Magnetpole aus, die das äußere Feld stellenweise verstärken oder auch abschwächen. Durch die entstehenden, hohen Feldstärkegradienten resultiert eine starke Magnetkraft auf para- bzw. ferromagnetische Partikel in Richtung höherer Feldstärke. Die Partikel lagern sich an den induzierten Magnetpolen der Matrix an und sind damit aus dem Fluid abgeschieden.

In [2] wird ein weiterer Hochgradienten-Magnetseparator für die kontinuierliche Separierung von einem mit magnetisierbaren Partikeln angereicherten Fluidstrom (im Beispiel: Erzschlämme) in Fluidteilströme, angereichert mit jeweils unmagnetisierbarer und magnetisierbarer Partikel beschrieben. Mit diesem Hochgradienten-Magnetabscheider wird das zuvor aufbereitete partikelhaltige Fluid in ein nicht magnetisierbares Hüllrohr eingeleitet. Dieses führt in die Separierungszone, in der als matrixstruktur frei umströmbare magnetische Drähte in regelmäßigen Abständen zueinander parallel zu dem Hüllrohr angeordnet sind. Durch ein Anlegen eines äußeren magnetischen Feldes, welches durch ein Permanentmagnet, Elektromagnet, supraleitenden Magnet oder ein kryotechnisches Magneten generiert werden kann, werden die Drähte magnetisiert, wobei sich zwangsläufig um die Drähte magnetische Kraftgradienten ausbilden. Konsequenterweise konzentrieren sich in diesem Feld die magnetischen Partikel im Fluidstrom im Bereich der höchsten magnetischen Feldstärke, und zwar direkt an den magnetischen Polen der Drähte. Dabei ist bei Dauerbetrieb ein Zusetzen des Separators aufgrund von an den magnetischen Polen der Drähte abgelagerten Partikeln zu erwarten. Direkt im Anschluß an die Separierungszone wird das Fluid kurz vor Verlassen des äußeren Magnetfeldes in Kanalstruktur eingeleitet, deren Einlässe so angeordnet sind, daß der Fluidstrom in einen mit magnetisierbaren Partikeln angereicherten und den Reststrom unterteilt und separat aus der Vorrichtung ausgeleitet wird.

Eine Vorrichtung für eine kontinuierliche magnetische Separationsmöglichkeit mit deutlich geringerer Zusetzungsneigung im Dauerbetrieb ist in [3] beschrieben. Entscheidend ist dabei, daß die Separierungszone mit länglichen Querschnitt, in die das partikelhaltige Fluid eingeleitet wird, eine nicht magnetisierbare Wandung aufweist. Am Separator wird ein magnetisches Feld angelegt, dessen Feldlinien idealerweise senkrecht zu der Durchströmrichtung und senkrecht zu der längsten Symmetrieachse des Strömungsquerschnittes in der Separierungszone verlaufen. Um die für die magnetische Separarierung von ferro-, para- und diamagnetischer Partikel erforderliche Magnetfeldgradienten zu generieren, ist parallel zu der Durchströmrichtung an einer Stirnseite des länglichen Querschnitts der Separierungszone ein einzelner magnetisierbarer Draht angeordnet. Noch unter Einfluß des Magnetfeldes teilt sich die Separierungszone in mehrere Kanäle auf, die das Fluid in verschiedene Fraktionen, welche sich im Anteil an magnetisierbaren Partikeln unterscheiden aufteilt. Die Vorrichtung wird ferner in [4] beschrieben, wobei als ein zusätzliches Ausführungsbeispiel die Anordnung von zwei magnetisierbaren Drähten (anstatt eines Drahtes) jeweils an den Stirnseiten des länglichen Querschnittes der Separierungszone parallel zu der Strömungsrichtung dargestellt ist. Konstruktiv bedingt ist bei der beschriebenen Ausführung mit einer gewissen Baugröße zu rechnen, welche die Einsatzmöglichkeiten dieser Ausführung insbesondere für größere Fluiddurchsätze begrenzt.

Ein Hochgradienten-Magnetseparator der eingangs genannten Art mit einer sehr kompakten matrixförmigen Querschnittgestaltung der Separierungszone, welcher sich für real auftretende, d. h. größere Fluidströme eignet, ist dagegen in [5] beschrieben. Es wird vorgeschlagen, magnetisierbare Drähten im Wechsel mit parallel zu diesen angeordneten rechteckigen Kanälen zeilenförmig anzuordnen, wobei die einzelnen Zeilen durch paramagnetische Zwischenplatten voneinander getrennt sind. Für den Vorgang der Separierung wird ein Magnetfeld senkrecht zu den Zeilen und den Zwischenplatten angelegt. Eine praktische Erprobung des Konzeptes wird in [5] ebenso wenig beschrieben wie eine technische Lösung für die Zu- und Ableitung des zu separierenden Fluides.

Aufgabe der Erfindung ist es, die Kanäle im Bereich der Separierungszone derart zu gestalten, daß eine weitere Effizienzsteigerung gegenüber dem Stand der Technik realisiert wird. Ferner soll eine technisch realisierbare und auf die Teilströme des separierten Fluides genau abgestimmte Ableitung für die Fluidteilströme vorgesehen werden.

Die Aufgabe wird durch die kennzeichnenden Merkmale in Anspruch 1 gelöst; die hierauf bezogenen Unteransprüche beinhalten vorteilhafte Ausführungsformen dieser Lösung.

Im Bereich von Magnetfeldgradienten sind frei bewegliche magnetisierbare Partikel in einer Lösung grundsätzlich bestrebt, sich im Bereich der größten magnetischen Feldstärke anzureichern. Dabei wirken nicht nur die radial zu den magnetisierbaren Drähten ausgerichtete Anteile der magnetischen Kräfte auf diese Partikel, sondern auch tangential zu den Drähten orientierte Kräfte. Diese tangentialen Magnetkraftkomponenten wurden bei der Gestaltung der Kanalquerschnitte in der Separierungszone des erfindungsgemäßen Hochgradienten-Magnetabscheider berücksichtigt. Die Erfindung bewirkt die Realisierung von magnetischen Kraftgradienten mit radialer und tangentialer Ausrichtung im Strömungsquerschnitt derart, daß die im Fluidstrom enthaltenen magnetisierbaren Partikel während des Durchlaufs durch die Separierungszone möglichst vollständig in einem kleinen Fluidteilstrom konzentriert werden können. Konsequenterweise weist der erfindungsgemäße Hochgradienten-Magnetabscheider gegenüber dem zuletzt genannten Stand der Technik einen elliptischen oder kreisförmigen Querschnitt der Kanäle in der Separierungszone auf.

Ausgehend von einem Blick in Strömungsrichtung erfolgt die Anreicherung magnetisierbarer Partikel in der Separierungszone in gegenüber der Zeilenstruktur um 90° gedrehten Segmenten der elliptischen oder kreisförmigen Kanäle. Noch vor Verlassen der Separierungszone, d. h. des Magnetfeldes, werden in diesen Kanälen die Strömung unterteilende Trennwände erfindungsgemäß parallel zu den Zeilenstrukturen vorgesehen, welche den Fluidstrom in Teilströme mit und ohne magnetisierbare Partikel aufteilt.

Ein Ausführungsbeispiel des erfindungsgemäßen Hochgradienten-Abstoßungsscheider wird im folgenden anhand von Figuren erläutert:
Fig. 1 zeigt schematisch die Seitenansicht des Hochgradienten-Magnetabscheider mit Zulauf, Separierunszone in Form eines Separatorblocks, der getrennten Abläufe von zwei Fluidfraktionen sowie der Magnetisierungsvorrichtung.
Fig. 2 zeigt den Schnitt durch den Separatorblock senkrecht zu den ferromagnetischen Drähten und den Strömungskanälen.
Fig. 3 zeigt den Schnitt durch den Splitterblock nahe dem Separatorblock (d. h. noch unter Magnetfeldeinfluß) senkrecht zu den ferromagnetischen Drähten und den Strömungskanälen, welche in diesem Bereich bereits die strömungsunterteilenden Trennwänden ausgestattet sind.
Fig. 4 zeigt den Schnitt durch den Splitterblock in Höhe der und parallel zu den Ableitungsbohrungen für den an magnetisierbaren Partikeln verarmten Fluidteilstrom.
Fig. 5 zeigt die Ansicht der Splitterplatte.
Fig. 6 zeigt eine alternative Gestaltungsmöglichkeit für die getrennte Ableitung der einzelnen Fluidteilströme.
Fig. 7 zeigt eine alternative Ausführungsform eines aus Formelementen zusammengesetzten Separatorblocks 3 senkrecht zu den ferromagnetischen Drähten und den Strömungskanälen.

Fig. 1 zeigt den Aufbau mit allen Baugruppen des erfindungsgemäßen Hochgradienten-Abstoßungsscheiders. Über den Zulauf 1 und den Vertreiler 2 gelangt der Fluidstrom a in die Separierungszone, enthalten in dem Separatorblock 3. Die Aufteilung des Fluidstromes a idealerweise in je einen Teilstrom mit und ohne magnetisierbare Partikeln b bzw. c erfolgt im sog. Splitterblock 4, welcher auch die Abläufe 5 des Fluidteistromes c (ohne magnetisierbaren Partikeln) enthält. Der Fluidteilstrom b (mit magnetisierbaren Partikeln) gelangt durch die Splitterplatte 6 zum Sammler 7, welcher mit der Endplatte 8 seinen konstruktiven Abschluß findet und in den Ablauf 9 für den Fluidteilstrom b mündet. Der Separatorblock 3 sowie ein Teil des Splitterblocks 4 befindet sich zwischen den Polschuhen 10 eines Permanetmagnetsystems, welcher in diesen Bereichen ein Magnetfeld H erzeugt. Die zuvor genannten Komponenten des Hochgradienten-Abstoßungsscheiders werden in der in Fig. 1 gezeigten Ausführungsform durch eine Spannvorrichtung 11 (beispielsweise durch Gewindestangen mit Spannmuttern) gegeneinander verspannt und abgedichtet werden. Ferner sind in Fig. 1 die Linien A, B, C und D dargestellt, die die Lage der in den Figuren 2 bis 4, 6 und 7 dargestellten Schnittebenen durch den beschriebenen Hochgradienten-Abstoßungsscheider definieren.

Den Schnitt durch den Separatorblock 3 gemäß der Ebene A in Fig. 1 zeigt Fig. 2. Der Separatorblock 3 besteht dabei aus einem unmagnetischen Material und ist mit durchgängigen , matrixförmig in mehreren Zeilen parallel zueinander und senkrecht zur Schnittebene angeordneten Bohrungen versehen, in denen ferromagnetische Drähte 13 eingesetzt sind. Mit Ausnahme der ersten und letzten Zeile sind in jeder Zeile zwischen jeweils zwei Drähten 13 parallel zu diesen je ein durch den gesamten Separatorblock 3 durchgängig verlaufender Strömungskanal 14 mit kreisförmigen Querschnitt angeordnet, wobei Strömungskanäle 14 und Drähte 13 durch das unmagnetische Material des Separatorblocks 3 voneinander getrennt sind. Die Richtung des während des kontinuierlichen Betriebes erforderlichen Magnetfelds H (Pfeil in Fig. 2)verläuft senkrecht zu den Ebenen, welche durch die in den Zeilen angeordneten ferromagnetischen Drähten 13 und Kanälen 14 gebildet werden. Ebenfalls in Fig. 2 sind die Bohrungen 12 im Separatorblock 3 für die Spannvorrichtung 11 zu erkennen.

Durch die Anordnung der Drähte 13 und der Kanäle 14 im äußeren magnetischen Feld H wird erreicht, daß die Bereiche in denen sich die magnetisierbaren Partikel konzentrieren, d. h. in denen die abstoßende Magnetkraft möglichst gering ist, relativ zu den Berührpunkten eines jeden Kanals 13 mit dem Draht 14 um 90° verdreht liegen. Bei der beschriebenen Anordnung von Kanälen 14 und Drähten 13 zueinander im Magnetfeld H wird die Gefahr eines Zusetzens der Kanäle 14 durch Partikelanlagerungen im kontinuierlichen Betrieb weitgehend vermieden.

Fig. 3 zeigt den Querschnitt des Splitterblock 4 entlang der Schnittlinie B in Fig. 1, d. h. unmittelbar im Anschluß an den Separatoblock 3 und noch im Einfluß des magnetischen Feldes H. Konsequenterweise entspricht der Querschnitt des Splitterblocks 4 in diesem Bereich weitgehend dem des Separatorblocks 3 und unterscheidet sich nur dadurch, daß die Kanäle 14 zur Aufteilung des Fluidstromes a in die beiden Fluidteilströme b und c jeweils durch zwei senkrecht zum Magnetfeld H angeordnete Trennwände 17 in einen Zentralkanal 16 und zwei Seitenkanäle 15 aufgeteilt sind. Während der von magnetisierbaren Partikeln verarmte größere Fluidteilstrom c über die Zentralkanäle 16 zum Ablauf 5 abgeleitet werden, fließt der mit magnetisierbaren Partikeln angereicherte Fluidteilstrom b, dessen Volumenstrom in der vorliegenden Ausführung ca. 5 bis 30 % dem des Fluidstromes a ausmacht, durch die Seitenkanäle 15 durch die Splitterplatte 6 in den Sammler 7. Die Drähte 13, welche auch durch den Separatorblock 3 verlaufen, enden etwa in der Mitte im Splitterblock 4, d. h. bereits außerhalb des Magnetfeldes H. Entsprechend sind auch die die Drähte beherbergenden Bohrungen als Sacklochbohrungen im Splitterblock 4 nur bis zu dieser Tiefe ausgeführt.

Den Querschnitt des Splitterblocks 4 in Höhe der Abläufe 5 entlang der Schnittlinie C (siehe Fig. 1), d. h. außerhalb des Magnetfeldes H, zeigt Fig. 4. In diesem Bereich wird der an magnetisierbaren Partikeln verarmte Fluidteilstrom c aus den Zentralkanälen 16 durch die als seitliche Bohrungen ausgeführten Sammelkanälen 18 und die Abläufe 5 aus dem Hochgradienten-Magnetabscheider herausgeleitet, während der Fluidteilstrom b (mit den magnetisierbaren Partikeln) über die Seitenkanäle 15 aus dem Splitterblock abgeleitet wird. Während die Zentralkanäle 16 im Bereich zwischen den Sammelkanälen 18 und dem Übergang zu der Splitterplatte 6 oder an dieser enden, verlaufen die Seitenkanäle 15 durch den gesamten Splitterblock 4.

Der Splitterblock 4 wird durch eine Splitter-Platte 6 (siehe Fig. 5) abgeschlossen. Diese weist an den Stellen, an denen die Seitenkanäle 15 enden, Schlitzöffnungen 19 auf. Hierdurch kann der Fluidteilstrom b von den Seitenkanälen 15 in den Sammler 7 gelangen und den Hochgradienten-Magnetabscheider über den Ablauf 9 verlassen. Die Zentralkanäle 16 werden dagegen durch die Splitterplatte 6 dicht verschlossen.

Fig. 6 zeigt eine alternative Gestaltung der Splitterblocks 4 mit den anschließenden Komponenten zur Ableitung der Fluidteilströme b und c als Schnitt entlang der in Fig. 1 eingezeichneten Linie D. Der Grundaufbau des Splitterblocks unterscheidet sich in der zuvor genannten Ausführung darin, daß die Sammelkanäle 18 an deren Austritten aus dem Splitterblock durch Stopfen 20 verschlossen sind und die Ableitung des mit den an magnetisierbaren Partikeln verarmten Fluidteilstromes c über von den Zentralkanälen 16 über die Sammelkanäle 18 zunächst in Verbindungsrohre erfolgt, welche in die Verlängerung der in dieser Ausführung durch den gesamten Splitterblock 4 durchgehenden Bohrungen für die ferromagnetischen Drähte 13 eingesetzt sind, die entsprechend konstruktiv angepaßte Splitterplatte 25 sowie den Sammler 7 und die Platte 26 für den Fluidteilstrom b überbrücken und in einen nachgeschalteten gemeinsamen Lösungssammler 22 einmünden. Durch die Ableitung des Fluidteilstromes c über das Volumen des Lösungssammlers 22 anstelle der Sammelkanäle 18 der in Fig. 4 dargestellten Ausführung wird erreicht, daß in allen parallel geschalteten Strömungskanälen 14 identische Strömungs- und Druckverhältnisse auftreten und damit die Optimierbarkeit von Auslegung und Betrieb des Hochgradienten-Magnetabscheiders erheblich verbessert wird. Konstruktive Randbedingungen der genannten Ausführung veranlassen eine seitliche Anordnung der Abläufe 23 für den Fluidteilstrom b aus den Sammler 7.

Fig. 7 zeigt eine Prinzipskizze einer weiteren, alternativen Ausführungsform des Separatorblocks 3, bestehend aus einem unmagnetischem Gehäuse 28, welches einen Stapel ebenfalls unmagnetischer Formelemente 27 als Führungselemente für die ferromagnetischen Drähte 13 enthält. Dabei werden die Kanäle 14 des Separatorblocks 3 in die Formelemente 27 als Aussparungen eingearbeitet. Die Ausführung der Formelemente 27 sind so konstruktiv so gestaltet, daß die Matrix um jede Zeile, bestehend aus ferromagnetischen Dähten 13 und Kanälen 14, mit zwei um jeweils um 180° Grad gedreht Formelementen 27 zusammengesetzt werden kann. Die Anordnung innerhalb des Stapels bedingt eine Raumerfüllung der Matrix mit unmagnetischem Material, die prinzipiell der zuvor genannten monolithischen Ausführungsform gemäß Fig. 2 entspricht, jedoch aus wesentlich einfacher zu fertigenden Komponenten besteht.

### Literatur:

[1] J. Svoboda: Magnetic for the Treatment of Minerals, Elsevier Science Publishers, Amsterdam 1987, 325ff
[2] US-4,261,815
[3] US-4,663,029
[4] M. Takayasu, E. Maxwell, D. R. Kelland: Continous Selective HGMS in the Repulsive Force Mode, IEEE Trans. Magn. MAG-20 (1983) 1186-1188
[5] C. deLatour, G. Schmitz, E. Maxwell, D. Kelland: Designing HGMS Matrix Arrays for Selective Filtration, IEEE Trans. Magn. MAG-19 (1983) 2127-2129

## Patentansprüche

1. Hochgradienten-Magnetabscheider mit Separierungszone, bestehend aus
einer Matrix aus mehreren in parallel in Ebenen angeordneter parallel zueinander stehender magnetisierbarer Drähte (13),
wobei
in jeder Ebene zwischen jeweils zwei Drähten ein parallel zu den Drähten angeordneter Kanal (14) mit einer nicht-magnetischen Wandung verläuft, durch die ein Fluid mit magnetisierbaren Partikeln geleitet werden kann,
mit einer Einrichtung (10), die in der Matrix ein magnetisches Feld (H) derart erzeugt, daß das Feld senkrecht zu den Ebenen, die die in den Zeilen angeordneten Drähte (13) und Kanäle (14) bilden, verläuft,
**dadurch gekennzeichnet, daß**
die Kanäle (13) bereichsweise mit Trennwänden (17) versehen sind, wobei die Trennwände
- in Strömungsrichtung des Fluids vor dem Austritt des Fluids aus dem Magnetfeld (H) in die Kanäle (13) parallel zu den Ebenen und senkrecht zu dem äußeren magnetischen Feld, eingesetzt sind und
- so gestaltet sind, daß Ableitungen für partikelreiche und partikelarme Fluidteilströme entstehen.

2. Hochgradienten-Magnetabscheider nach Anspruch 1, **dadurch gekennzeichnet, daß** die Kanäle (13) im Querschnitt rund oder elliptisch sind.

3. Hochgradienten-Magnetabscheider nach Anspruch 1, **dadurch gekennzeichnet, daß** zur Bildung der Matrix ein massiver Block vorgesehen ist, der die Bohrungen enthält, die die Drähte (13) enthalten und die Kanäle (14) bilden.

4. Hochgradienten-Magnetabscheider nach Anspruch 1, **dadurch gekennzeichnet, daß** die Matrix durch Formteile erzeugt ist.

5. Hochgradienten-Magnetabscheider nach Anspruch 1, **dadurch gekennzeichnet, daß** die Ableitungen für den partikelarmen Fluidteilstrom (c) in Sammelkanäle (18) einmünden, welche aus den Hochgradienten-Magnetabscheider ausmünden.

6. Hochgradienten-Magnetabscheider nach Anspruch 1, **dadurch gekennzeichnet, daß** die Ableitungen für den mit magnetisierbaren Partikeln angereicherten Fluidteilstrom (b) in einen gemeinsamen Sammler (7) ausmünden von dem eine Abflußleitung ausgeht.

7. Hochgradienten-Magnetabscheider nach Anspruch 1, **dadurch gekennzeichnet, daß** die Ableitungen für den partikelarmen Fluidteilstrom (c) in einen gemeinsamen Lösungssammler (22) ausmünden von dem eine Abflußleitung ausgeht.

8. Hochgradienten-Magnetabscheider nach Anspruch 1, **dadurch gekennzeichnet, daß** die Drähte (13) aus einem hartmagnetischen Material bestehen, die durch ein einmaliges Anlegen eines magnetischen Feldes (H) permanent magnetisiert worden sind.

## Claims

1. High-gradient magnetic separator with a separation zone, said separator comprising a matrix formed from a plurality of magnetisable wires (13), which are disposed in parallel planes and extend parallel to one another, one channel (14), which is disposed parallel to the wires, extending in each plane between two respective wires and having a non-magnetic wall, through which a fluid with magnetisable particles can be conducted, a device (10) which generates in the matrix a magnetic field (H) in such a manner that the field extends perpendicularly relative to the planes which form the wires (13) and channels (14) disposed in the lines, **characterised in that** the channels (14) re provided with dividing walls (17) in certain regions, the dividing walls
- being inserted into the channels (14) parallel to the planes and perpendicularly relative to the external magnetic field, when viewed with respect to the direction of flow of the fluid, prior to the fluid emerging from the magnetic field (H), and
- being so configured that discharge means are produced for particle-enriched and particle-depleted partial fluid streams.

2. High-gradient magnetic separator according to claim 1, **characterised in that** the channels (14) have a round or elliptical cross-section.

3. High-gradient magnetic separator according to claim 1, **characterised in that**, to form the matrix, a solid block is provided which contains the bores which contain the wires (13) and form the channels (14).

4. High-gradient magnetic separator according to claim 1, **characterised in that** the matrix is produced by moulded parts.

5. High-gradient magnetic separator according to claim 1, **characterised in that** the discharge means for the particle-depleted partial fluid stream (c) discharge into collection channels (18), which extend from the high-gradient magnetic separator.

6. High-gradient magnetic separator according to claim 1, **characterised in that** the discharge means for the partial fluid stream (b), which is enriched with magnetisable particles, discharge into a common collector (7), from which a discharge pipe extends.

7. High-gradient magnetic separator according to claim 1, **characterised in that** the discharge mean the particle-depleted partial fluid stream (c) discharge into a common solution collector (22), from which a discharge pipe extends.

8. High-gradient magnetic separator according to claim 1, **characterised in that** the wires (13) are formed from a hard-magnetic material and have been permanently magnetised by a single application of a magnetic field (H).

## Revendications

1. Séparateur magnétique à gradient fort avec des zones de séparation comprenant
- une matrice formée de plusieurs fils magnétisables (13) parallèles, répartis en parallèle dans des plans et
- dans chaque plan entre chaque fois deux fils on a un canal (14) parallèle aux fils avec une paroi non magnétique à travers lesquels on fait passer un fluide à particules magnétisables,
- une installation (10) qui génère dans la matrice un champ magnétique (H), ce champ étant perpendiculaire aux plans formés par les fils (13) et les canaux (14) répartis en ligne,
**caractérisé en ce que**
les canaux (13) sont munis par zone de cloisons (17) et les cloisons
- sont placées dans la direction de l'écoulement du fluide en amont de la sortie du fluide du champ magnétique (H) dans les canaux (13), en parallèle aux plans et perpendiculairement au champ magnétique extérieur, et
- sont conçues pour former des déviations pour les flux partiels de fluide riches en particules et ceux pauvres en particules.

2. Séparateur magnétique à gradient fort selon la revendication 1, **caractérisé en ce que**
les canaux (13) ont une section circulaire ou elliptique.

3. Séparateur magnétique à gradient fort selon la revendication 1, **caractérisé par**
un bloc massif pour former la matrice, ce bloc ayant des perçages contenant les fils (13) et formant les canaux (14).

4. Séparateur magnétique à gradient fort selon la revendication 1, **caractérisé en ce que**
la matrice est générée par des pièces moulées.

5. Séparateur magnétique à gradient fort selon la revendication 1, **caractérisé en ce que**
les déviations pour la veine partielle (c) de fluide pauvre en particules débouchent dans des canaux collecteurs (18) sortant du séparateur magnétique à gradient fort.

6. Séparateur magnétique à gradient fort selon la revendication 1, **caractérisé en ce que**
les déviations pour la veine partielle de fluide (b) enrichi en particules magnétisables débouchent dans un collecteur commun (7) muni d'une conduite d'évacuation.

7. Séparateur magnétique à gradient fort selon la revendication 1, **caractérisé en ce que**
les déviations de la veine partielle de fluide (c) pauvre en particules, débouchent dans un collecteur de solution (22) commun relié à une conduite d'évacuation.

8. Séparateur magnétique à gradient fort selon la revendication 1, **caractérisé en ce que**
les fils (13) sont en une matière à aimantation dure qui sont aimantés de manière permanente par l'application une seule fois d'un champ magnétique (H).
